# EUROPÄISCHE PATENTANMELDUNG

(11) **EP 4 321 601 A1**
(43) Veröffentlichungstag der Anmeldung: **14.02.2024**
(21) Anmeldenummer: 23162056.8
(22) Anmeldetag: 15.03.2023
(51) Int. Cl.: C10L 11/04, C10L 11/06

(54) **ANZÜNDHILFE**

(30) Priorität: 12.08.2022 AT 1622022
(71) Anmelder: Gütl, Thomas, 8343 Trautmannsdorf (AT)
(72) Erfinder: Gütl, Thomas, 8343 Trautmannsdorf (AT)
(74) Vertreter: Wirnsberger & Lerchbaum Patentanwälte OG

(57) **Zusammenfassung**

Die Erfindung betrifft ein Anzündhilfe (1) für einen Brennholzstapel, aufweisend zumindest ein erstes Element (2) und ein zweites Element (3). Um eine stabile Anzündhilfe (1) zu erreichen, welche einfach und kostengünstig herstellbar ist und rückstandfrei mit dem Brennholzstapel abbrennen kann, ist erfindungsgemäß vorgesehen, dass das erste Element (2) eine mit dem zweiten Element (3) korrespondierende Ausnehmung (4) aufweist, sodass die Elemente (2, 3) über die Ausnehmung (4) miteinander form- und/oder kraftschlüssig verbindbar sind, wobei die Elemente (2, 3) dazu ausgebildet sind, dass diese nach einem Verbinden über die Ausnehmung (4) als Abstützung für zwei Holzscheite, insbesondere Holzscheite mit einer Länge von 30 cm und einem Durchmesser von 8 cm, geeignet sind, wobei die verbundenen Elemente (2, 3) dann, wenn zumindest zwei Holzscheite an diesen abgestützt sind, zumindest einen nach oben und unten offenen Luftkanal im Inneren des Brennholzstapels definieren, um eine Luftzufuhr in den Brennholzstapel zu gewährleisten.

## Beschreibung

Die Erfindung betrifft eine Anzündhilfe für einen Brennholzstapel, aufweisend zumindest ein erstes brennbares Element und ein zweites brennbares Element.

Weiter betrifft die Erfindung eine Verwendung einer derartigen Anzündhilfe. Aus dem Stand der Technik sind Anzündhilfen für Brennholzstapel bekannt geworden, sodass eine Luftzufuhr zu mehreren Holzscheiten des Brennholzstapels sichergestellt ist, und nicht nur zu außenseitig angeordneten Holzscheiten.

Beispielsweise sind derartige Anzündhilfen aus den Dokumenten DE 20 2017 005 904 U1 sowie DE 20 2005 013 577 U1 bekannt geworden, welche auch aus mit dem Brennholzstapel abbrennbaren Elementen bestehen.

Nachteilig bei aus dem Stand der Technik bekannten Anzündhilfen hat sich herausgestellt, dass diese zur Bildung eines Brennholzstapels einen vergleichsweisen großen Aufwand erfordern und zudem aufwändig herstellbar sind.

Hier setzt die Erfindung an. Aufgabe der Erfindung ist es, eine Anzündhilfe der eingangs genannten Art anzugeben, welche einfach herstellbar und einfach anwendbar ist.

Darüber hinaus soll eine Verwendung einer derartigen Anzündhilfe angegeben werden.

Die erste Aufgabe wird erfindungsgemäß durch eine Anzündhilfe der eingangs genannten Art gelöst, bei welcher das erste Element eine mit dem zweiten Element korrespondierende Ausnehmung aufweist, sodass die Elemente über die Ausnehmung miteinander form- und/oder kraftschlüssig verbindbar sind, wobei die Elemente dazu ausgebildet sind, dass diese nach einem Verbinden über die Ausnehmung als Abstützung für zwei Holzscheite, insbesondere Holzscheite mit einer Länge von 30 cm und einem Durchmesser von 8 cm, geeignet sind, wobei die verbundenen Elemente dann, wenn zumindest zwei Holzscheite an diesen abgestützt sind, zumindest einen nach oben und unten offenen Luftkanal im Inneren des Brennholzstapels definieren, um eine Luftzufuhr in den Brennholzstapel zu gewährleisten.

Im Rahmen der Erfindung wurde erkannt, dass ein Anzünden von gestapeltem Holz, insbesondere in einem offenen Kamin, einer Feuerschale oder dergleichen, insbesondere dann besonders gut möglich ist, wenn Holzscheite an eine entsprechende Anzündhilfe angelehnt werden, üblicherweise hochkant, sodass diese sozusagen von einem Inneren des Brennholzstapels aus belüftet werden können. Eine entsprechend hohe Stabilität wird dabei bei der erfindungsgemäßen Anzündhilfe durch die lösbare Verbindung von zwei Elementen erreicht, sodass die Elemente beispielsweise dünnwandig ausgebildet und durch Verbinden unter einem Winkel gleichzeitig stabil angeordnet werden können. Die Anzündhilfe ist derart ausgebildet, dass zumindest zwei Holzscheite an diese angelehnt werden können, insbesondere hochkant an dieser abgestützt werden können, sodass ein innenseitig an der Anzündhilfe brennendes Feuer eine große Kontaktfläche mit den an der Anzündhilfe anlehnenden Holzscheiten hat, sodass ein rasches Anbrennen dieser Holzscheite gewährleistet ist.

Das erste brennbare Element und das zweite brennbare Element sind bevorzugt vollständig aus Holz und/oder Kartonage gebildet, wenngleich grundsätzlich auch ein anderes, brennbares Material möglich wäre.

Die Anzündhilfe ist üblicherweise völlig aus Holz und/oder Kartonage ausgebildet, sodass diese rückstandsfrei mit dem Holzstapel abbrennt.

Günstig ist es, wenn das erste Element und/oder das zweite Element aus einer Holzplatte gebildet sind. Dies gewährleistet eine besonders einfache Herstellbarkeit. Ferner kann die Anzündhilfe dann leicht zusammengelegt und auf kleinem Raum gelagert sowie transportiert werden.

Es ist von Vorteil, wenn das erste Element und/oder das zweite Element zwei Schenkel aufweist, welche unter einem spitzen Winkel, insbesondere unter einem Winkel von 10 Grad bis 60 Grad, vorzugsweise 15 Grad bis 40 Grad, verbunden sind. Die Elemente können dann eine etwa kegel- bzw. pyramidenförmige Anzündhilfe bilden, an welche Holzscheite gut angelehnt werden können und welche gleichzeitig ein Anbrennen von angelehnten Holzscheiten auf einfache Weise ermöglicht. Darüber hinaus hat sich gezeigt, dass derartige Elemente zur Ausbildung von Anzündhilfen mit geringer Aufstandsfläche geeignet sind, wodurch diese insbesondere für offene Kamine in einem Innenbereich besonders gut geeignet sind.

Besonders bevorzugt ist vorgesehen, dass das erste Element und/oder das zweite Element etwa v-förmig ausgebildet sind. Derartige Elemente können insbesondere aus plattenförmigen Formmaterialien auf besonders einfache Weise hergestellt werden, beispielsweise durch CNC-Fräsen.

Üblicherweise weisen das erste Element und das zweite Element eine Höhe von 15 cm bis 50 cm, insbesondere 22 cm bis 35 cm, auf. Dadurch können übliche Holzscheite besonders gut an der durch diese Elemente gebildeten Anzündhilfe abgestützt werden.

Bevorzugt ist vorgesehen, dass die Anzündhilfe bodenseitig einen Durchmesser von 10 cm bis 30 cm, insbesondere 15 cm bis 25 cm, aufweist, sodass die Anzündhilfe stabil genug ist, um Holzscheite an dieser anlehnen zu können.

Für ein Verbinden von erstem Element und zweitem Element können diese in jeder beliebigen Weise ausgebildet sein, beispielsweise mit Nasen, Öffnungen, Vorsprüngen und dergleichen. Besonders bevorzugt ist vorgesehen, dass das erste Element und das zweite Element korrespondierende Ausnehmungen in Bereichen zwischen den Schenkeln aufweisen, um über die Bereiche zwischen den Schenkeln verbunden zu werden, wobei insbesondere das erste Element die Ausnehmung außenseitig und das zweite Element die Ausnehmung innenseitig aufweist. Bei V-förmig ausgebildeten Elementen werden diese somit mittig im Bereich der Spitze verbunden, sodass das erste Element die Ausnehmung dann außenseitig an der Spitze und das zweite Element die Ausnehmung innenseitig an der Spitze aufweist.

Die Verbindung von erstem Element und zweitem Element erfolgt üblicherweise formschlüssig, wenngleich auch eine kraftschlüssige Verbindung möglich ist. Insbesondere bei plattenförmigen Elementen können Ausnehmungen zur Verbindung schlitzförmig ausgebildet sein, insbesondere mit einer Breite, welche einer Plattendicke entspricht, sodass die Elemente etwa 90 Grad miteinander verbindbar sind. Bei Elementen, welche eine Plattendicke von beispielsweise 10 mm aufweisen, weist somit die Ausnehmung eine Breite von ebenfalls etwa 10 mm auf.

Besonders günstig ist es, wenn zumindest ein brennbares Verbindungselement vorgesehen ist, welches zur form- und/oder kraftschlüssigen Verbindung mit erstem Element und zweitem Element, wenn diese über die Ausnehmung verbunden sind, ausgebildet ist. Dadurch wird eine besonders hohe Stabilität der zusammengebauten Anzündhilfe einerseits gewährleistet. Andererseits wird durch das Verbindungselement auf einfache Weise ein Bereich gebildet, an welchen Holzscheite angelehnt werden können, um innenseitig in der Anzündhilfe einen Luftkanal zu bilden.

Das Verbindungselement besteht üblicherweise aus einem Material analog zu jenem, aus welchem erstes Element und zweites Element bestehen, und ist bevorzugt ebenfalls vollständig aus Holz und/oder Kartonage gebildet.

Wenn das erste Element und das zweite Element sowie das Verbindungselement plattenförmig ausgebildet sind, ist bevorzugt vorgesehen, dass eine Ebene des ersten Elementes normal zu einer Ebene des zweiten Elementes und eine Ebene des Verbindungselementes normal zu den Ebenen des ersten Elementes und des zweiten Elementes ist, um eine besonders hohe Stabilität der Anzündhilfe zu erreichen.

Besonders günstig ist es, wenn das Verbindungselement vier Ausnehmungen zur Koppelung mit erstem Element und zweitem Element aufweist. Somit kann auch das Verbindungselement formschlüssig mit erstem Element und zweitem Element verbunden werden. Diese Ausnehmungen weisen in der Regel eine Breite entsprechend einer Plattendicke von erstem Element und zweitem Element auf, sodass das Verbindungselement leicht auf die Elemente aufgesteckt werden kann, wobei sich eine Ebene des Verbindungselementes üblicherweise normal zu einer Ebene der Elemente erstreckt.

Bevorzugt ist vorgesehen, dass das Verbindungselement etwa kreisringförmig ausgebildet ist. Dies ermöglicht ein günstiges Anlehnen von hochkant angeordneten Holzscheiten, um ein zügiges An- und rasches Abbrennen zu ermöglichen. Der Kreisring weist bevorzugt einen Innendurchmesser von 5 cm bis 20 cm, eine Breite von 1 cm bis 3 cm und einen Außendurchmesser von 7 cm bis 26 cm auf.

Es hat sich bewährt, dass das erste Element, das zweite Element sowie das Verbindungselement plattenförmig ausgebildet und derart formschlüssig verbindbar sind, dass Ebenen von erstem Element, zweitem Element und Verbindungselement etwa normal zueinander sind, um eine hohe Stabilität zu erreichen. Als Ebene eines plattenförmigen Elementes bzw. eines plattenförmigen Verbindungselementes wird dabei eine Ebene normal zu einer Dickenrichtung verstanden, in welcher Dickenrichtung das plattenförmige Element bzw. das plattenförmige Verbindungselement eine geringste räumliche Erstreckung aufweist, also in einer Ebene normal zur Richtung der Plattendicke.

Besonders bevorzugt ist vorgesehen, dass zumindest zwei Verbindungselemente vorgesehen sind, welche unterschiedliche Durchmesser aufweisen, sodass diese in unterschiedlichen Vertikalpositionen mit erstem Element und zweitem Element verbunden werden können. Üblicherweise sind beide Verbindungselemente dann etwa kreisringförmig ausgebildet und weisen innenseitig Ausnehmungen auf, über welche diese mit erstem Element und zweitem Element formschlüssig verbunden werden können.

Ein erstes Verbindungselement kann beispielsweise einen Innendurchmesser von 6 cm bis 8 cm, eine Breite von 1 cm bis 3 cm und einen Außendurchmesser von 8 cm bis 14 cm aufweisen und wird in der Regel in einem oberen Bereich der in der Regel etwa kegelförmigen Anzündhilfe angeordnet, während ein zweites Verbindungselement einen Innendurchmesser von 6 cm bis 10 cm, eine Breite von 1 cm bis 3 cm und einen Außendurchmesser von 8 cm bis 16 cm aufweisen kann. Das zweite Verbindungselement wird dann in einem unteren Bereich der in der Regel etwa kegelförmigen Anzündhilfe angeordnet, um erstes Element und zweites Element zu stabilisieren.

Günstig ist es, wenn das erste Element, das zweite Element und/oder das zumindest eine Verbindungselement aus einer Holzplatte gebildet sind, insbesondere durch Fräsen, wobei die Holzplatte bevorzugt eine Plattendicke von 3 mm bis 30 mm, insbesondere 8 mm bis 15 mm, aufweist. Alternativ können das erste Element und das zweite Element beispielsweise auch aus einem Karton mit entsprechender Stärke gebildet sein.

Auf diese Weise kann die Anzündhilfe einfach und kostengünstig gebildet sowie rasch zusammengesetzt werden und brennt zuverlässig mit dem Brennholzstapel ab, sodass keine Rückstände bestehen bleiben.

Besonders bevorzugt ist vorgesehen, dass das erste Element, dass zweite Element und/oder das zumindest eine Verbindungselement Kiefer und/oder Pappelholz aufweisen, vorzugsweise im Wesentlichen aus Kiefer und/oder Pappelholz bestehen. Bevorzugt wird die Anzündhilfe in einem Set in Verbindung mit Holzscheiten aus Buchenholz eingesetzt. Somit ist gewährleistet, dass die Holzscheite zuverlässig anbrennen, bevor die vergleichsweise leichtgewichtige und dünne Anzündhilfe abbrennt und die Holzscheite nicht mehr stützen kann.

Die Elemente sowie das Verbindungselement können dabei auch aus ein- oder mehrschichtigen Platten hergestellt sein.

Ein besonders gutes Brandverhalten ergibt sich bei einem Brennholzstapel, welcher innen eine erfindungsgemäße Anzündhilfe aufweist, wenn die Anzündhilfe in einem zusammengebauten Zustand eine gedachte, etwa kegelförmige Hüllfläche berührt. An der etwa kegelförmigen Hüllfläche, welche beispielsweise durch zwei kreisringförmige Verbindungselemente berührt werden kann, können dann insbesondere hochkant angeordnete Holzscheite besonders gut abgestützt und eine Luftzirkulation, welche in einem Inneren der Anzündhilfe etwa vertikal verläuft, sichergestellt werden.

Insbesondere für eine gute innere Luftzirkulation ist es vorteilhaft, wenn die Anzündhilfe in einem zusammengebauten Zustand in einem Inneren einen etwa kegelförmigen Hohlraum aufweist. Dieser kann durch beispielsweise zwei Elemente gewährleistet werden, welche etwa V-förmig ausgebildet und normal zueinander angeordnet sind.

Die weitere Aufgabe wird erfindungsgemäß dadurch gelöst, dass eine erfindungsgemäße Anzündhilfe zum Anzünden eines Holzstapels, insbesondere in einem offenen Kamin, verwendet wird. Bevorzugt wird die Anzündhilfe in Verbindung mit Holzscheiten aus Buchenholz eingesetzt.

Weitere Merkmale, Vorteile und Wirkungen der Erfindung ergeben sich anhand des nachfolgend dargestellten Ausführungsbeispiels. In den Zeichnungen, auf welche dabei Bezug genommen wird, zeigen:
Fig. 1 Bestandteile einer erfindungsgemäßen Anzündhilfe;
Fig. 2 eine erfindungsgemäße Anzündhilfe in einem teilweise zusammengebauten Zustand;
Fig. 3 eine erfindungsgemäße Anzündhilfe in einem vollständig zusammengebauten Zustand.

Fig. 1 zeigt Bestandteile einer erfindungsgemäßen Anzündhilfe 1 in zerlegtem Zustand, sodass diese platzsparend gelagert, verkauft und transportiert werden können. Die erfindungsgemäße Anzündhilfe 1 des Ausführungsbeispiels besteht aus einem ersten Element 2 und einem zweiten Element 3, welche jeweils etwa V-förmig ausgebildet sind und somit jeweils zwei Schenkel 5 aufweisen. Die Elemente 2, 3 weisen dabei eine Höhe 7 von etwa 27 cm und an einer Basis bzw. bodenseitig einen Abstand zwischen den Schenkeln 5 von etwa 17 cm und eine Schenkelbreite von etwa 2 cm auf, sodass diese zur Bildung einer etwa kegelförmigen Anzündhilfe 1 mit einem bodenseitigen Durchmesser 8 von etwa 21 cm, einer Höhe 7 von etwa 27 cm und einem Winkel α des Kegels von etwa 35 Grad geeignet sind, wodurch sich eine stabile Stütze für angelehnte Holzscheite ergibt.

Um die Elemente 2, 3 an mittig bzw. an einer Spitze des V verbinden zu können, weisen das erste Element 2 und das zweite Element 3 jeweils mittig zwischen den Schenkeln 5, also in einem Bereich der Spitze der V-Form, Ausnehmungen 4 auf, wobei eine Breite der Ausnehmungen 4 jeweils einer Plattendicke der plattenförmigen Elemente 2, 3 entspricht, beispielsweise 10 mm, sodass die Elemente 2, 3 etwa normal bzw. unter einem Winkel von etwa 90 Grad verbunden werden können. Wie ersichtlich ist die Ausnehmung 4 dabei am ersten Element 2 innenseitig und am zweiten Element 3 außenseitig angeordnet, sodass das erste Element 2 auf das zweite Element 3 aufgesteckt werden kann.

Darüber hinaus sind in Fig. 1 Verbindungselemente 6 erkennbar, welche mit erstem Element 2 und zweitem Element 3, nachdem diese verbunden sind, verbunden werden können. Für eine formschlüssige Verbindung weisen die Verbindungselemente 6 jeweils vier Ausnehmungen 4 zur Koppelung mit erstem Element 2 und zweitem Element 3 auf, welche wiederum eine Breite entsprechend der Plattendicke von erstem Element 2 und zweitem Element 3, also etwa 10 mm, aufweisen, um leicht formschlüssig mit den Elementen 2, 3 verbunden werden zu können.

Fig. 2 zeigt die Anzündhilfe 1 in einem teilweise zusammengebauten Zustand. Wie hier ersichtlich, sind erstes Element 2 und zweites Element 3 über die mittigen Ausnehmungen 4 formschlüssig verbunden, indem das erste Element 2, welches die Ausnehmung 4 innenseitig aufweist, auf das zweite Element 3 aufgesteckt ist, welches die Ausnehmung 4 außenseitig aufweist. Entsprechend einfach kann die Anzündhilfe 1 zusammengesetzt werden. Die Verbindungselemente 6 sind hier noch nicht mit erstem Element 2 und zweitem Element 3 gekoppelt, sondern befinden sich neben diesen.

Die Verbindungselemente 6 sind jeweils durch Kreisringe gebildet, wobei ein erstes Verbindungselement 6 einen Innendurchmesser von etwa 7 cm, eine Breite von etwa 2 cm und folglich einen Außendurchmesser von etwa 11 cm aufweist und in einem oberen Bereich der Anzündhilfe 1 eingesetzt wird.

Das zweite Verbindungselement 6 weist einen Innendurchmesser von etwa 15 cm, eine Breite von wieder etwa 2 cm und folglich einen Außendurchmesser von etwa 19 cm auf und wird in einem unteren Bereich der Anzündhilfe 1 eingesetzt.

Fig. 3 zeigt die fertig zusammengebaute erfindungsgemäße Anzündhilfe 1. Ergänzend zu dem in Fig. 2 dargestellten Verfahrenszustand des Herstellens sind nun auch die Verbindungselemente 6 mit dem ersten Element 2 und dem zweitem Element 3 verbunden, wobei die jeweils vier Ausnehmungen 4 der Verbindungselemente 6 mit den Schenkeln 5 der V-förmigen ersten Elemente 2, 3 und zweiten Elemente 2, 3 korrespondieren, sodass die Schenkel 5 von erstem Element 2 und zweitem Element 3 in die vier Ausnehmungen 4 eingreifen. Wie ersichtlich ist dabei das erste Verbindungselement 6 mit dem geringeren Innendurchmesser in einem oberen Bereich der Anzündhilfe 1 eingesetzt und das zweite Verbindungselement 6 mit dem größeren Innendurchmesser im unteren Bereich der Anzündhilfe 1.

Wie ersichtlich sind erstes Element 2, zweites Element 3 und die Verbindungselemente 6 aus einem plattenförmigen Holzmaterial gebildet, wenngleich grundsätzlich auf Kartonage möglich oder ein anderes brennbares Material denkbar ist, welches eine Plattendicke von etwa 10 mm aufweist. Hauptebenen bzw. Ebenen der jeweiligen Bestandteile der Anzündhilfe 1 sind im fertig zusammengebauten Zustand normal zueinander angeordnet und erstrecken sich somit normal zu sämtlichen Raumrichtungen.

So steht eine Ebene des ersten Elementes 2, 3 normal zu einer Ebene des zweiten Elementes 2, 3 und steht in die Ebenen von erstem Verbindungselement und zweitem Verbindungselement wiederum normal sowohl zur Ebene des ersten Elementes 2, 3 als auch zu Ebene des zweiten Elementes 2, 3 und sind die Verbindungselemente 6 etwa parallel zueinander.

Wie insbesondere in Fig. 3 gut ersichtlich, weist die zusammengebaute Anzündhilfe 1 außenseitig eine etwa kegelförmige Hüllkurve auf bzw. könnte eine gedachte kegelförmige Hüllkurve die außenseitig kreisförmigen Verbindungselemente 6 berühren, wodurch die Anzündhilfe 1 besonders gut dazu geeignet ist, dass hochkant angeordnete Holzscheite an die Anzündhilfe 1 angelehnt werden, um beispielsweise durch einen im Hohlraum angeordneten Anzünder zu entzünden.

Im Inneren der Anzündhilfe 1 ergibt sich ein wiederum etwa kegelförmiger Hohlraum, wodurch eine gute Luftzirkulation von unten nach oben durch ein Inneres der Anzündhilfe 1 gewährleistet ist, was ein rasches An- und Abbrennen von angelehnten Holzscheiten erlaubt.

Eine erfindungsgemäße Anzündhilfe 1 ist einfach und kostengünstig herstellbar, durch die bevorzugt plattenförmigen Elemente auf geringem Raum lager- und transportierbar sowie leicht zusammensetzbar und verbrennt rückstandsfrei mit an dieser angelehnten Holzscheiten, wodurch diese vorteilhaft sowohl in Innenräumen als auch Lagerfeuern oder dergleichen eingesetzt werden kann.

## Patentansprüche

1. Anzündhilfe (1) für einen Brennholzstapel, aufweisend zumindest ein erstes brennbares Element (2) und ein zweites brennbares Element (3), **dadurch gekennzeichnet, dass** das erste Element (2) eine mit dem zweiten Element (3) korrespondierende Ausnehmung (4) aufweist, sodass die Elemente (2, 3) über die Ausnehmung (4) miteinander form- und/oder kraftschlüssig verbindbar sind, wobei die Elemente (2, 3) dazu ausgebildet sind, dass diese nach einem Verbinden über die Ausnehmung (4) als Abstützung für zwei Holzscheite, insbesondere Holzscheite mit einer Länge von 30 cm und einem Durchmesser von 8 cm, geeignet sind, wobei die verbundenen Elemente (2, 3) dann, wenn zumindest zwei Holzscheite an diesen abgestützt sind, zumindest einen nach oben und unten offenen Luftkanal im Inneren des Brennholzstapels definieren, um eine Luftzufuhr in den Brennholzstapel zu gewährleisten.

2. Anzündhilfe (1) nach Anspruch 1, **dadurch gekennzeichnet, dass** das erste Element (2) und/oder das zweite Element (3) aus einer Holzplatte gebildet sind.

3. Anzündhilfe (1) nach Anspruch 1 oder 2, **dadurch gekennzeichnet, dass** das erste Element (2) und/oder das zweite Element (3) zwei Schenkel (5) aufweist, welche unter einem spitzen Winkel (α), insbesondere unter einem Winkel (α) von 10 Grad bis 60 Grad, vorzugsweise 15 Grad bis 35 Grad, verbunden ist.

4. Anzündhilfe (1) nach Anspruch 3, **dadurch gekennzeichnet, dass** das erste Element (2) und/oder das zweite Element (3) etwa V-förmig ausgebildet sind.

5. Anzündhilfe (1) nach Anspruch 3 oder 4, **dadurch gekennzeichnet, dass** das erste Element (2) und das zweite Element (3) korrespondierende Ausnehmungen (4) in Bereichen zwischen den Schenkeln (5) aufweisen, um über die Bereiche zwischen den Schenkeln (5) verbunden zu werden, wobei insbesondere das erste Element (2) die Ausnehmung (4) außenseitig und das zweite Element (3) die Ausnehmung (4) innenseitig aufweist.

6. Anzündhilfe (1) nach einem der Ansprüche 1 bis 5, **dadurch gekennzeichnet, dass** zumindest ein brennbares Verbindungselement (6) vorgesehen ist, welches zur form-und/oder kraftschlüssigen Verbindung mit erstem Element (2) und zweitem Element (3), wenn diese über die Ausnehmung (4) verbunden sind, ausgebildet ist.

7. Anzündhilfe (1) nach Anspruch 6, **dadurch gekennzeichnet, dass** das Verbindungselement (6) vier Ausnehmungen (4) zur Koppelung mit erstem Element (2) und zweitem Element (3) aufweist.

8. Anzündhilfe (1) nach Anspruch 6 oder 7, **dadurch gekennzeichnet, dass** das Verbindungselement (6) etwa kreisringförmig ausgebildet ist.

9. Anzündhilfe (1) nach einem der Ansprüche 6 bis 8, **dadurch gekennzeichnet, dass** das erste Element (2), das zweite Element (3) sowie das Verbindungselement (6) plattenförmig ausgebildet und derart formschlüssig verbindbar sind, dass Ebenen von erstem Element (2), zweitem Element (3) und Verbindungselement (6) etwa normal zueinander sind, um eine hohe Stabilität zu erreichen.

10. Anzündhilfe (1) nach einem der Ansprüche 6 bis 9, **dadurch gekennzeichnet, dass** zumindest zwei Verbindungselemente (6) vorgesehen sind, welche unterschiedliche Durchmesser (8) aufweisen, sodass diese an unterschiedlichen Vertikalpositionen mit erstem Element (2) und zweitem Element (3) verbunden werden können.

11. Anzündhilfe (1) nach einem der Ansprüche 1 bis 10, **dadurch gekennzeichnet, dass** das erste Element (2), das zweite Element (3) und/oder das zumindest eine Verbindungselement (6) aus einer Holzplatte gebildet sind, insbesondere durch Fräsen, wobei die Holzplatte bevorzugt eine Plattendicke von 3 mm bis 30 mm, insbesondere 8 mm bis 15 mm, aufweist.

12. Anzündhilfe (1) nach einem der Ansprüche 1 bis 11, **dadurch gekennzeichnet, dass** das erste Element (2), das zweite Element (3) und/oder das zumindest eine Verbindungselement (6) Kiefer und/oder Pappelholz aufweisen, vorzugsweise im Wesentlichen aus Kiefer und/oder Pappelholz bestehen.

13. Anzündhilfe (1) nach einem der Ansprüche 1 bis 12, **dadurch gekennzeichnet, dass** die Anzündhilfe (1) in einem zusammengebauten Zustand eine gedachte, etwa kegelförmige Hüllfläche berührt.

14. Anzündhilfe (1) nach einem der Ansprüche 1 bis 13, **dadurch gekennzeichnet, dass** die Anzündhilfe (1) in einem zusammengebauten Zustand in einem Inneren einen etwa kegelförmigen Hohlraum aufweist.

15. Verwendung einer Anzündhilfe (1) nach einem der Ansprüche 1 bis 15 zum Anzünden eines Holzstapels, insbesondere in einem offenen Kamin.
